# FASCICULE DE BREVET EUROPEEN

(11) **EP 0 029 758 B1**
(45) Date de publication et mention de la délivrance du brevet: **20.04.1983**
(21) Numéro de dépôt: 80401481.9
(22) Date de dépôt: 17.10.1980
(51) Int. Cl.: H01J 47/02

(54) **Détecteur à ionisation gazeuse et tomodensitomètre utilisant un tel détecteur**
Gasionisationsdetektor und einen solchen Detektor verwendendes Tomographiegerät
Gas ionisation detector and tomodensitometer using such a detector

(30) Priorité: 14.11.1979 FR 7928041
(43) Date de publication de la demande: 03.06.1981
(73) Titulaire: THOMSON-CSF, 75008 Paris (FR)
(72) Inventeur: Klausz, Rémy, F-75360 Paris Cedex 08 (FR)
(74) Mandataire: Grynwald, Albert

## Description

La présente invention a pour objet un détecteur à ionisation gazeuse, selon le préambule de la revendication 1 pouvant être utilisé avantageusement dans un tomodensitomètre. Un tel détecteur est connu de la FR-A-2344121.

Les détecteurs de ce type utilisent des chambres d'ionisation telles que décrites dans la FR-A-2 292 985 par exemple. Ces chambres d'ionisation sont constituées d'une enceinte étanche munie d'une fenêtre perméable au faisceau de rayonnement ionisant (rayons X ou y), à l'intérieur de cette enceinte étant disposées des plaques métalliques, ou électrodes, sensiblement parallèles entre elles et perpendiculaires à la fenêtre, ces électrodes étant portées à des potentiels de valeurs déterminées de manière à établir entre deux électrodes successives un champ électrique élevé (plusieurs milliers de volts/cm) et aussi uniforme que possible. Dans l'enceinte étanche est introduit, sous une haute pression, un gaz de numéro atomique élevé de sorte que le faisceau de rayonnement ionisant pénétrant dans cette enceinte ionise le gaz qu'elle contient libérant ainsi des ions et électrons qui sont respectivement recueillis par les électrodes.

Cependant, dans ces chambres d'ionisation, les lignes de champ électrique présentent généralement des déformations aux extrémités des électrodes, ces déformations étant dues au débordement du champ électrique aux extrémités des électrodes et à la présence de la fenêtre d'entrée, placée au voisinage de celles-ci, comme cela est connu de la FR-A-2 348 567.

De ce fait, une partie des charges électriques n'est pas collectée par les électrodes, ce qui diminue le rendement du détecteur et peut aussi créer des courants parasites. En effet, les champs électriques subissent des déformations telles que les ions et/ou les électrons produits dans l'espace compris entre les électrodes collectrices et la fenêtre ne peuvent être recueillis par ces électrodes et donc ne contribuent pas au signal électrique délivré à la sortie du détecteur.

Afin de pallier ces inconvénients, il est connu de la FR-A-2 348 567 de disposer une couche en matériau diélectrique sur la surface interne de la fenêtre. L'inconvénient de cette solution est de supprimer l'effet d'autocollimation du détecteur qui est particulièrement nécessaire à l'élimination du rayonnement diffusé.

Il est donc nécessaire que le détecteur soit muni d'un dispositif servant à la fois de collimateur et d'électrode de garde et cela, sans nuire au rendement de ce détecteur. Une solution est de disposer une électrode de garde dans le prolongement de chacune des électrodes de mesure placées dans la chambre d'ionisation, l'électrode de garde étant au même potentiel que l'électrode qu'elle prolonge, de façon à éliminer les déforma- tlons du champ électrique. Toutefois, si les électrodes de garde sont dans la même enceinte elles recueilleront des particules chargées (ions ou électrons), ce qui diminuera le rendement du détecteur, et, si ces électrodes de garde sont placées hors de la chambre d'ionisation, la distance séparant l'électrode de garde de l'électrode de mesure correspondante sera très importante en raison de l'épaisseur de la fenêtre qui doit supporter une différence de pression importante, ce qui conduira à des débordements importants du champ électrique.

Le détecteur objet de la présente invention évite ces inconvénients.

Suivant l'invention, un détecteur à ionisation gazeuse pour la détection d'un faisceau de rayonnement ionisant, comportant une enceinte étanche formant une chambre d'ionisation contenant un gaz, dans cette enceinte étant disposées au moins deux électrodes de mesure, et, dans le prolongement de ces électrodes de mesure, deux électrodes de garde, ces électrodes de mesure étant portées respectivement à un premier potentiel et à un second potentiel et les électrodes de garde étant portées respectivement au potentiel des électrodes de mesure qu'elles prolongent, est caractérisé en ce que l'enceinte est divisée de façon étanche en au moins deux compartiments au moyen d'une cloison placée sensiblement perpendiculairement au trajet du faisceau, cette cloison étant en matériau diélectrique, perméable au faisceau de rayonnement ionisant, ces compartiments étant disposés à la suite l'un de l'autre sur le trajet du faisceau, en ce que les électrodes de mesure sont disposées dans le compartiment aval et les électrodes de garde dans le compartiment amont.

L'invention sera mieux comprise, et d'autres caractéristiques apparaîtront à l'aide de la description ci-après et des dessins qui l'accompagnent et sur lesquels :
La figure 1 représente schématiquement un détecteur à chambre d'ionisation de type connu ;
La figure 2 montre, en coupe longitudinale, un exemple de réalisation d'un détecteur suivant l'invention ;
La figure 3 représente un détail du détecteur de la figure 2 ;
La figure 4 représente un autre exemple de réalisation d'un détecteur suivant l'invention ;
La figure 5 montre un système d'équilibrage de pression ;
La figure 6 un détecteur suivant l'invention pour un faisceau éventail.

Le détecteur à chambres d'ionisation de type connu, montré en figure 1, comprend une enceinte Cₒ dans laquelle est introduit, sous haute pression, un gaz de numéro atomique élevé.

Cette enceinte est munie d'une fenêtre f perméable au faisceau F de rayonnement ionisant (rayons X dans l'exemple décrit).

Dans cette enceinte sont placées des électrodes e" e₂, e" e₂... respectivement portées à des potentiels v₁, v₂, v,... Les lignes de forces du champ électrique E, perpendiculaire aux électrodes, se déforment aux extrémités de celles-ci, introduisant des perturbations dans les mesures effectuées par le détecteur.

Le détecteur suivant l'invention, montré en figure 2, évite ces inconvénients.

Ce détecteur, montré en figure 2, comporte une enceinte C étanche munie d'une fenêtre f. Cette enceinte C est divisée en deux compartiments Ci et C₂ au moyen d'une cloison M en matériau électriquement isolant, perméable au faisceau de rayonnement ionisant (rayons X) et disposée sensiblement perpendiculairement au faisceau F de rayons X.

A l'intérieur du compartiment C₁ (compartiment aval) sont disposées en vis-à-vis, à la suite les unes des autres, des plaques métalliques formant des électrodes de mesure e₁, e₂, eᵢ... Deux électrodes successives sont séparées l'une de l'autre par des distances déterminées. Dans le compartiment C₂ (compartiment amont) sont placées des électrodes de garde e₂₁, e₂₂, e₂₁... respectivement dans le prolongement des électrodes de mesure e₁, e₂, e₁... La figure 3 montre un détail de la figure 2.

Les électrodes e₁ et e₂₁ sont portées à un même premier potentiel v₁ et les électrodes e₂ et e₂₂ sont portées à un même second potentiel v₂. Le potentiel v₁ est par exemple un potentiel HT négatif de plusieurs milliers de volts par rapport à la masse (à laquelle est reliée l'enceinte par exemple) et le potentiel v₂ est alors un potentiel positif, à la masse par exemple, ou égal à quelques dizaines de volts par exemple par rapport à cette masse.

Dans le compartiment C₂ amont est introduit un gaz à haute pression dont le numéro atomique est de faible valeur (hydrogène ou hélium par exemple) tandis qu'un gaz de numéro atomique élevé (xénon par exemple) est introduit, sensiblement à la même pression, dans le compartiment Ci aval.

En fonctionnement, le faisceau F de rayons X traverse la fenêtre f et pénètre successivement dans le compartiment C₂ amont qui présente, pour le faisceau de rayon X, une cloison gazeuse de très faible atténuation, puis dans le compartiment Ci aval où les lignes de force du champ électrique E restent perpendiculaires aux électrodes e₁, e₂... sans subir de déformations, les électrodes de garde e₂₁, e₂₂... étant très proches des électrodes principales e₁, e₂... correspondantes, puisque la cloison M qui les sépare est de très faible épaisseur (1/10 de mm par exemple). De plus, les électrodes de garde forment une grille anti-diffusion. Un appareil A₁ de mesure est placé dans le circuit électrique de l'électrode e₂ par exemple, fournissant un signal 1₂ correspondant au courant recueilli par cette électrode e₂.

Il est à remarquer que le détecteur suivant l'invention permet d'effectuer des mesures pour des énergies de faisceau de rayon X de différentes valeurs.

En effet, l'atténuation variant exponentielle- ment avec la distance, on peut utiliser pour effectuer de telles mesures, un compartiment C₂ amont dans lequel a été introduit un gaz à haute pression et de numéro atomique de valeur moyenne (krypton ou argon-krypton par exemple). Dans ce cas, les déformations des lignes de force du champ électrique E au niveau de la fenêtre f seraient alors négligeables.

L'exemple de réalisation du détecteur suivant l'invention tel que décrit n'est pas limitatif. En particulier, le détecteur suivant l'invention peut présenter plus de deux compartiments successifs, à savoir un compartiment aval Ci et plusieurs compartiments amont C₂, C₃... (figure 4) séparés les uns des autres par des cloisons M₁, M2 de faibles épaisseurs. Dans ces compartiments C₂, C₃, sont disposées respectivement des électrodes e₂₁, e₂₂ et e₃₁, e₃₂. Les électrodes e₂₁ et e₃₁ sont au même potentiel que l'électrode e₁ qu'elles prolongent et les électrodes e₂₂, e₃₂ sont au même potentiel que l'électrode e₂ qu'elles prolongent. Ces électrodes e₂₁, e₂₂ ; e₃₁, e₃₂ sont telles que l'absorption des rayons X, qui est de faible valeur, soit située dans la zone médiane de l'espace inter-électrodes. Les gaz introduits dans les différents compartiments C₁, C₂, C₃ sont à la même pression et ont des numéros atomiques différents, le numéro atomique du gaz introduit dans le compartiment Ci étant le plus élevé. Un appareil A₁ de mesure est placé par exemple dans le circuit de l'électrode e₂. Des appareils A₂, A₃ de mesure peuvent être placés également dans les circuits des électrodes ₑ₂₂ et e₃₂.

Afin que les gaz introduits dans les différents compartiments C₁, C₂... restent à la même pression, on peut associer à ces compartiments C₁, C₂... un système d'équilibrage de pression tel que montré en figure 5 par exemple.

Ce système comprend une tubulure T, deux fois recourbée, dont les extrémités 1 et 2 s'ouvrent respectivement dans les compartiments Ci et C₂. Une paroi 3 transversale, pouvant se déplacer de part et d'autre d'une position moyenne permet d'équilibrer les pressions des gaz contenus dans les compartiments C₁ et C₂. Cette paroi 3 peut être une membrane déformable fixée sur la tubulure T ou un piston par exemple.

De tels détecteurs peuvent être avantageusement utilisés dans les tomodensitomètres du type translation-rotation ou dans les tomodensitomètres à rotation pure (figure 6).

## Revendications

1. Détecteur à ionisation gazeuse pour la détection d'un faisceau (F) de rayonnement ionisant, comportant une enceinte (C) étanche formant une chambre d'ionisation contenant un gaz, dans cette enceinte étant disposées au moins deux électrodes de mesure (e₁, e₂), et, dans le prolongement de ces électrodes de mesure, au moins deux électrodes de garde (e₂₁, e₂₂), ces électrodes de mesure étant portées respectivement à un premier potentiel et à un second potentiel et les électrodes de garde étant portées respectivement au potentiel des électrodes de mesure qu'elles prolongent, caractérisé en ce que l'enceinte (C) est divisée de façon étanche en au moins deux compartiments (C₁, C₂) au moyen d'une cloison (M) placée sensiblement perpendiculairement au trajet du faisceau, cette cloison (M) étant en matériau diélectrique, perméable au faisceau de rayonnement ionisant, ces compartiments (C₁, C₂) étant disposés à la suite l'un de l'autre sur le trajet du faisceau, en ce que les électrodes (e₁, e₂...) de mesure sont disposées dans le compartiment aval (C₁) et les électrodes (e₂₁, e₂₂...) de garde dans le compartiment amont (C₂).

2. Détecteur à ionisation gazeuse suivant la revendication 1, caractérisé en ce que les gaz introduits dans le compartiment amont (C₂) et le compartiment aval (C,) sont sensiblement à la même pression.

3. Détecteur à ionisation gazeuse suivant la revendication 2, caractérisé en ce que les gaz introduits dans le compartiment amont (C₂) et le compartiment aval (C₁) ont des numéros atomiques différents, le gaz introduit dans le compartiment (C₂) amont ayant le numéro atomique le plus faible.

4. Détecteur à ionisation gazeuse suivant la revendication 1, caractérisé en ce que l'enceinte est divisée de façon étanche en n compartiments (C₁, C₂, Cₛ), n étant un nombre entier supérieur à 3, en ce que, dans ces compartiments (C₁, C₂, C₃...), sont placées respectivement des paires d'électrodes (e₁, e2; e₂i, e₂₂ ; e₃₁, e₃₂), en ce que n-1 électrodes de garde (e₂₁ et e₃₁ ; e₂₂ et e₃₂) sont disposées dans le prolongement de chaque électrode de mesure (e,, e₂) des paires d'électrodes et portées au même potentiel que cet électrode (e,), et en ce que les gaz introduits dans les n compartiments (C₁, C₂, C₃) sont à la même pression.

5. Détecteur à ionisation gazeuse suivant la revendication 4, caractérisé en ce que les gaz Introduits respectivement dans les n-1 compartiments amonts (C₂, C₃) ont des numéros atomiques inférieurs au numéro atomique du gaz introduit dans le compartiment aval (C₁).

6. Détecteur à ionisation gazeuse suivant l'une quelconque des revendications 1 à 4, caractérisé en ce qu'un système d'équilibrage des pressions des gaz contenus dans les différents compartiments de l'enceinte étanche est associé à cette enceinte étanche.

7. Détecteur à ionisation gazeuse suivant la revendication 6, caractérisé en ce que le système d'équilibrage comporte au moins une tubulure (T) deux fois recourbées dont les extrémités (1, 2) s'ouvrent respectivement dans deux compartiments (C₁, C₂) à l'intérieur desquels les pressions des gaz sont à équilibrer, et en ce qu'une paroi (3) étanche et mobile sépare transversalement en deux parties la tubulure (T).

8. Détecteur à ionisation gazeuse suivant la revendication 7, caractérisé en ce que la paroi (3) mobile est une membrane souple, déformable.

9. Détecteur à ionisation gazeuse suivant la revendication 7, caractérisé en ce que la paroi (3) mobile est un piston.

10. Tomodensitomètre, caractérisé en ce qu'il comporte un détecteur à ionisation gazeuse suivant l'une quelconque des revendications 1 à 9.

## Claims

1. Gas ionisation detector for the detection of a ionisizing radiation bundle (F), comprising a sealed space (C) forming a ionisation chamber containing a gas, in that space being arranged at least two measuring electrodes (e₁, e₂) and in the prolongation of said measuring electrodes at least two guarding electrodes (e₂₁, e₂₂), that measuring electrodes being brought to a first potential and to a second potential respectively and the guarding electrodes being brought to the potential of the measuring electrodes that they prolongue, respectively, characterized in that said space (C) is divided in a sealed manner into at least two compartments (Cₗ, C₂) by means of a partition wall (M) arranged substantially perpendicular to the path of the bundle, said partition wall (M) consisting of a dielectric material permeable for the ionisizing radiation bundle, said compartment (C₁, C₂) being arranged one following the other in the path of the bundle, and that the measuring electrodes (e₁, e₂,...) are arranged in the downstream compartment (C,) and the guarding electrodes (e₂₁, e₂₂,...) being arranged in the upstream compartment (C₂).

2. Gas ionisation detector according to claim 1, characterized in that the gases introduced into the upstream compartment (C₂) and into the downstream compartment (C,) are substantially of the same pressure.

3. Gas ionisation detector according to claim 2, characterized in that the gases introduced into the upstream compartment (C₂) and into the downstream compartment (C₁) provide for different atomic numbers, the gas introduced into the upstream compartment (C₂) having the lower atomic number.

4. Gas ionisation detector according to claim 1, characterized in that the space is divided, in sealed manner, into n compartments (C₁, C₂, C₃), n being an integer of more than 3, that in these compartments (C₁, C₂, C₃...) are respectively arranged pairs of electrodes (e₁, e₂; e₂₁, e₂₂ ; e₃₁, e₃₂), that n-1 guarding electrodes (e₂₁ and e₃₁ ; e₂₂ and e₃₂) are arranged in the prolongation of each measuring electrode (e₁, e₂) of the pairs of electrodes and are brought to the same potential as this electrode (e₁) ; and that the gases introduced into the n compartments (C₁, C₂, C₃) are of the same pressure.

5. Gas ionisation detector according to claim 4, characterized in that the gases introduced respectively into the n-1 upstream compartments (C₂, C₃) have atomic numbers lower than the atomic number of the gas introduced into the downstream compartment (C₁).

6. Gas ionisation detector according to one of claims 1-4, characterized in that a pressure equilibration system of the gases contained in the different compartments of the sealed space is associated to said sealed space.

7. Gas ionisation detector according to claim 6, characterized in that the equilibration system comprises at least one piece of tube (T) which is twice bent and the ends (1, 2) of which respectively open into two compartments (C₁, C₂) in the interior of which the pressures of the gases are to be equalized, and that a sealed and movable wall (3) separates the tube piece (T) into two portions.

8. Gas ionisation detector according to claim 7, characterized in that the movable wall (3) is a flexible deformable diaphragm.

9. Gas ionisation detector according to claim 7, characterized in that the movable wall (3) is a piston.

10. Tomodensitometer, characterized by comprising a gas ionisation detector according to one of claims 1-9.

## Patentansprüche

1. Gasionisationsdetektor zur Feststellung eines ionisierenden Strahlungsbündels (F), mit einem dichten, eine ein Gas enthaltende lonisationskammer bildenden Raum (C)., wobei in diesem Raum wenigstens zwei Meßelektroden (e₁, e2) angeordnet sind und, in Verlängerung dieser Meßelektroden wenigstens zwei Schutz- bzw. Wächterelektroden (e₂₁, e₂₂), wobei diese Meßelektroden jeweils auf ein erstes Potential und ein zweites Potential gebracht werden und die Schutzelektroden jeweils auf das Potential der Meßelektroden, die sie verlängern, gebracht werden, dadurch gekennzeichnet, daß der Raum (C) abgedichtet in wenigstens zwei Kammern (C₁, C₂) mittels einer im wesentlichen senkrecht zur Bahn des Bündels angeordneten Trennwand (M) unterteilt ist, wobei diese Trennwand (M) aus dielektrischem für das ionisierende Strahlungsbündel durchlässigem Material besteht und diese Kammern (C₁, C₂) eine auf die andere folgend in der Bahn des Bündels angeordnet sind ; und daß die Meßelektroden (e₁, e₂...) in der abströmseitigen Kammer (C₁) und die Schutzelektroden (e₂₁, e₂₂..) in der anströmseitigen Kammer (C₂) angeordnet sind.

2. Gasionisationsdetektor nach Anspruch 1, dadurch gekennzeichnet, daß die in die anströmseitige Kammer (C₂) und die abströmseitige Kammer (C₁) eingeführten Gase im wesentlichen den gleichen Druck haben.

3. Gasionisationsdetektor nach Anspruch 2, dadurch gekennzeichnet, daß die in die anströmseitige Kammer (C₂) und die abströmseitige Kammer (C₁) eingeführten Gase von unterschiedlicher Atomzahl sind, wobei das in die anströmseitige Kammer (C₂) eingeführte Gas über die niedrigere Atomzahl verfügt.

4. Gasionisationsdetektor nach Anspruch 1, dadurch gekennzeichnet, daß der Raum dicht in n-Kammern (C₁, C₂, C₃) unterteilt ist, wobei n eine ganze Zahl größer 3 ist, und daß in diesen Kammern (C₁, C₂, C₃...) jeweils Paare von Elek- ^{troden} (e₁, e₂; e₂₁, e₂₂ ; e₃₁, e₃₂) angeordnet sind, daß n-1 Schutzelektroden (e₂₁ und e₃₁ ; e₂₂ und e₃₂) in der Verlängerung jeder Meßelektrode (eᵢ, e2) der Elektrodenpaare angeordnet sind und auf das gleiche Potential wie diese Elektrode (e₁) gebracht sind ; und daß die in die n Kammern (C₁, C₂, C₃) eingeführten Gase den gleichen Druck haben.

5. Gasionisationsdetektor nach Anspruch 4, dadurch gekennzeichnet, daß die jeweils in die n-1 anströmseitigen Kammern (C₂, C₃) eingeführten Gase Atomzahlen kleiner der Atomzahl des Gases haben, das in die abströmseitige Kammer (C₁) eingeführt ist.

6. Gasionisationsdetektor nach einem der Ansprüche 1-4, dadurch gekennzeichnet, daß ein Druckausgleichssystem der in den verschiedenen Kammern des dichten Raums enthaltenen Gase diesem dichten Raum zugeordnet ist.

7. Gasionisationsdetektor nach Anspruch 6, dadurch gekennzeichnet, daß das Ausgleichssystem wenigstens ein zweimal gekrümmtes bzw. umgelenktes Rohrstück (T) aufweist, dessen Enden (1, 2) jeweils in die beiden Kammern (C₁, C₂) sich öffnen, in deren Innerem die Drücke der Gase auszugleichen sind ; und daß eine dichte und bewegliche Wand (3) das Rohrstück (T) quer in zwei Teile unterteilt.

8. Gasionisationsdetektor nach Anspruch 7, dadurch gekennzeichnet, daß die bewegliche Wand (3) eine nachgiebige verformbare Membran ist.

9. Gasionisationsdetektor nach Anspruch 7, dadurch gekennzeichnet, daß die bewegliche Wand (3) aus einem Kolben besteht.

10. Tomodensitometer, dadurch gekennzeichnet, daß es einen Gasionisationsdetektor nach einem der Ansprüche 1-9 umfaßt.
